# EUROPÄISCHE PATENTSCHRIFT

(11) **EP 1 726 884 B1**
(45) Veröffentlichungstag und Bekanntmachung des Hinweises auf die Patenterteilung: **12.09.2018**
(21) Anmeldenummer: 06111607.5
(22) Anmeldetag: 23.03.2006
(51) Int. Cl.: F24C 15/04

(54) **Backofentür**
Door of a baking oven
Porte d'un four cuisinière

(30) Priorität: 24.05.2005 DE 102005023912
(43) Veröffentlichungstag der Anmeldung: 29.11.2006
(73) Patentinhaber: BSH Hausgeräte GmbH, 81739 München (DE)
(72) Erfinder: Gassner, Thomas, 83342, Tacherting (DE); Lebacher, Rainer, 83349, Palling/Freutsmoos (DE); Thaller, Christine, 83373, Tengling (DE)

(56) Entgegenhaltungen:
- EP-A- 1 134 500
- EP-A- 1 308 676
- DE-A1- 10 138 889
- DE-C1- 19 835 217
- DE-U1- 29 503 872
- GB-A- 2 013 872
- GB-A- 2 198 621
- PATENT ABSTRACTS OF JAPAN Bd. 010, Nr. 187 (M-493), 2. Juli 1986 (1986-07-02) & JP 61 029628 A (MATSUSHITA ELECTRIC IND CO LTD), 10. Februar 1986 (1986-02-10)
- PATENT ABSTRACTS OF JAPAN Bd. 009, Nr. 042 (M-359), 22. Februar 1985 (1985-02-22) & JP 59 183223 A (MATSUSHITA DENKI SANGYO KK), 18. Oktober 1984 (1984-10-18)

## Beschreibung

Die Erfindung bezieht sich auf eine Backofentür zum Verschließen der Beschickungsöffnung des Garraumes eines Backofens, mit einer äußeren, frontseitigen Glasscheibe und mit wenigstens einer weiteren, dem Garraum zugewandten Glasscheibe, welche Glasscheiben an einem im wesentlichen metallischen Türrahmen randseitig, mindestens eine der Glasscheiben von Teilen des Türrahmens randseitig umfassend, auf elastischen Lagerelementen gelagert sind.
Die GB 2 198 621 A beschreibt eine Backofentür mit einer Außenscheibe und einer Innenscheibe. Ein Dichtelement umschließt die Innenscheibe in U-Form entlang ihres Umfangs.
Bei einer weiteren bekannten Backofentür mit Innenscheibe aus Borosilikat-Glas (DE 10 007 923 C1) besitzt die Backofentür eine frontseitige, äußere, großflächige Glasscheibe und an der dem Garraum zu gewandten Seite eine innere ebenfalls großflächige Glasscheibe aus Borosilikat-Material. Beide Glasscheiben sind an einem metallischen Türrahmen gehalten. Hierbei ist besonders die innere Glasscheibe zum Teil auf elastischen Lagerelementen gelagert. Zumindest einer oder einigen der Glasscheiben sind üblicher Weise die Glasscheibe umgreifende metallische Teile wie z. B. eine am oberen Scheibenrand angeordnete, den Hohlraum im Scheibenverbund abschließende Blende benachbart. Derartige elastische Lagerelemente bestehen z. B. aus mehreren in den seitlichen, senkrechten Holmen des metallischen Türrahmens eingesetzten Gummi- bzw. Silikonpropfen, auf denen sich die seitlichen Scheibenränder abstützen. Die Positionierung und Befestigung dieser Lagerelemente erfordern einen beträchtlichen Montageaufwand. Sie können nicht zuverlässig verhindern, dass die betreffende Glasscheibe bei ruckartigen Türbewegungen z. B. bei einer schnellen Schließbewegung, aufgrund eines temperaturbedingt, notwendigen Lagerspieles bzw. aufgrund ihrer elastisch nachgiebigen Halterung mit Teilen des Türrahmens z. B. mit der genannten oberen Blende in Berührung kommen, verbunden mit einem unerwünschten Klappergeräusch. Hinzu kommt, dass die bei Backöfen und insbesondere bei mit einer Einrichtung zur pyrolytischen Selbstreinigung mit Garraum-Temperaturen bis 400°C bzw. bis ca. 320°C im oberen Bereich der inneren Glasscheibe verwendeten Glasmaterialien z. B. Borosilikat-Glas sehr bruchempfindlich sind, insbesondere am Scheibenrand, der während der Montage oder bei ruckartigen Türbewegungen, harten Stößen ausgesetzt sein kann.
Der vorliegenden Erfindung liegt die Aufgabe zugrunde, eine Backofentür der eingangs genannten Art so auszugestalten, dass in montagefreundlicher Weise eine Lagerung zumindest einer der Glasscheiben erreicht wird, durch welche diese Glasscheibe vor ungünstigen äußeren Einflüssen, wie Erschütterungen, Hochtemperatur oder dergleichen geschützt im Scheibenverbund der Backofentür gehalten ist.
Diese Aufgabe wird erfindungsgemäß bei einer Backofentür der eingangs genannten Art durch die kennzeichnenden Merkmale des Anspruchs 1 gelöst. Durch die erfindungsgemäß Lagerung einer der Glasscheiben, nämlich der Inneren, dem Garraum unmittelbar zugewandten Glasscheibe ergeben sich mehrfache Vorteile in bezug auf die Montage der Backofentür und hinsichtlich des Betriebes des Backofens z. B. eines pyrolytisch selbstreinigenden Backofens. Die beidseitige Anordnung von elastischen Lagerelementen gibt der betreffenden bruchempfindlichen Glasscheibe insbesondere am empfindlichen Scheibenrand einen wesentlichen Schutz beim Transport, bei der Montage oder Demontage dieser Glasscheibe gerade am stoßempfindlichen Scheibenrand. Insbesondere die Montage wird dadurch wesentlich vereinfacht, dass die wesentlichen Lagerelemente durch entsprechende Vormontage unmittelbarer Bestandteil der Glasscheibe sind und keine anderen, separaten Lagerelemente im Lagebereich der erfindungsgemäßen Lagerelemente mehr benötigt werden. Insbesondere erfolgt eine elastische Lagerung der betreffenden Glasscheibe auch dort, wo externe, separate Lagerelemente im Bereich von Teilen des metallischen Türrahmens, die die Glasscheibe umgreifen und mit einer Begrenzungskante unmittelbar am Scheibenrand enden, nur schwer anzubringen sind. In vorteilhafter Weise anwendbar ist die erfindungsgemäße Türlagerung an der dem Garraum unmittelbar zugewandten Innenscheibe der Backofentür, da in aller Regel der Randbereich dieser inneren Glasscheibe von metallischen Teilen des Türrahmens umgriffen wird und da bei Betrieb des Backofens und insbesondere bei pyrolytischem Selbstreinigungsbetrieb an dieser inneren Glasscheibe und dort insbesondere am oberen Scheibenrand extrem hohe Temperaturen auftreten und infolgedessen Toleranzfragen im Bezug auf eine erhöhte Materialausdehnung von Bedeutung sind und auf der anderen Seite eine bestmögliche Abdichtung des Scheibenrandes zur Verhinderung von Wärmeleckstellen angestrebt wird. Der Türrahmen kann auch durch zumindest 2 Einzelprofile gebildet sein, die vertikal hinter der Frontscheibe in an sich bekannter Weise angeordnet sind.

Gemäß der Erfindung ist mindestens ein Lagerelement im wesentlichen U-förmig ausgebildet und umfasst den Scheibenrand an gegenüberliegenden Scheibenflächen und an der Scheibenstirnkante mit elastischer Vorspannung. Auf diese Weise wird die Montage der beidseitigen Lagerelemente wesentlich vereinfacht und man erhält auch an der bruchempfindlichen Stirnkante der betreffenden Glasscheibe ein elastisches Lager, also insgesamt neben den vorteilhaften Lagereigenschaften zusätzlich einen wirksamen Kantenschutz der betreffenden Glasscheibe. Das Lagerelement ist aus einem vorzugsweise hochtemperaturfesten elastischen Kunststoff wie Silikon oder dergleichen gebildet, so dass die Verwendung solcher Lagerelemente auch bei pyrolytisch selbstreinigenden Backöfen mit Hochtemperaturbetrieb problemlos möglich ist. Jedoch können derartige Lagerelemente auch aus einem anderen Material hergestellt sein, z. B. aus Federstahl.

Gemäß der Erfindung besitzt das im wesentlichen U-förmige und von einem Teil des Türrahmens umfasste Lagerelement am Ende eines freien Schenkels einen nasenartigen Ansatz, der sich an einer Begrenzungskante des umfassenden Teils des Türrahmens abzustützen vermag. Durch diesen nasenartigen Ansatz wird verhindert, dass etwa bei der Durchführung von Reinigungsarbeiten das auf den Scheibenrand aufgesteckte Lagerelement aus der Sollposition verschoben wird und hinter die Begrenzungskante des erwähnten umfassenden Teils des Türrahmens gerät bzw. dahinter verschwindet.

Aufgrund der U-förmigen Ausbildung des Lagerelementes erhält man eine besonders einfache Montage der selben, da gemäß einer Weiterbildung der Erfindung das Lagerelement formschlüssig verklemmend auf den Scheibenrand aufsteckbar ist, wobei die Montage der Lagerelemente noch dadurch erleichtert wird, dass gemäß einer Weiterbildung der Erfindung das U-förmige Lagerelement ungleich lange freie Schenkel der U-Form besitzt.

In bevorzugter Weise überzieht das Lagerelement zumindest eine gesamte Seite der rechteckförmigen Glasscheibe, wobei selbstverständlich am Scheibenrand auch mehrere kürzere Lagerelemente aufgebracht werden können, die ebenfalls die erwähnten Vorteile hinsichtlich der Lagerung der Glasscheibe und des Kantenschutzes ergeben.

Gemäß einer bevorzugten Ausführungsform ist das wenigstens ein Lageelement am oberen Scheibenrand vorzugsweise der dem Garraum unmittelbar zugewandten Glasscheibe angeordnet und stützt sich mit dem einen Schenkel oder Lagerelement-Teil an dem Türrahmen elastisch ab und stellt mit dem gegenüberliegenden Schenkel oder Lagerelement-Teil für eine die Backofentür an der Oberseite abschließende und die genannte Glasscheibe übergreifende Blende ein elastisches Lager dar.

Die Erfindung ist anhand eines in der Zeichnung dargestellten Ausführungsbeispieles nachstehend erläutert.

Es zeigt:
- Fig. 1: die Seiten- bzw. Schnittansicht einer Backofentür mit einer inneren und einer äußeren Glasscheibe,
- Fig. 2: eine größere Schnittdarstellung des oberen Türbereiches der Backofentür gem. Fig. 1,
- Fig. 3: eine Darstellung des U-förmigen Profils eines Lagerelementes gem. den vorhergehenden Figuren in größerer Darstellung.

Die Backofentür gem. Fig. 1 und 2 besitzt als tragenden Teil einen metallischen Türrahmen 1, im wesentlichen gebildet aus zwei senkrechten und beispielsweise U-förmigen Holmen zu beiden Seiten einer Beschickungsöffnung des nicht dargestellten Backofens, welche Beschickungsöffnung durch die Backofentür verschlossen werden soll. Die vorgenannten Holme sind durch ebenfalls nicht dargestellte Querstreben miteinander rahmenartig verbunden. An diesem Türrahmen 1 ist an der Außenseite der Backofentür eine äußere, ebene Glasscheibe 2 in nicht näher beschriebener Weise befestigt, z. B. mittels Klebeverbindungen, während an der gegenüberliegenden Seite des Türrahmens 1 eine innere, dem Garraum des Backofens unmittelbar zugewandte Glasscheibe 3 gelagert ist, die im Anschluss an ebene, flächige Scheibenränder 4 zum Garraum hin mit einer Auswölbung 5 versehen ist. Zwischen den beiden Glasscheiben 2 und 3 ist ein Hohlraum 6 gebildet, der z. B. zur Durchführung eines Kühlluftstromes dient und der nach oben hin verschlossen ist durch eine dachförmige Blende 7 (siehe insbesondere Fig. 2), welche z. B. aus Edelstahl gebildete Blende 7 mit einem senkrechten Schenkel 8 den oberen Scheibenrand 4 der inneren Glasscheibe 3 leicht übergreift und in unmittelbarer Nähe dieser Glasscheibe 3 endet. Wie die Figuren, insbesondere Fig. 2, zeigen ist auf den oberen Scheibenrand 4 der Glasscheibe 3 ein einstückiges Lagerelement 9 selbstklemmend aufgesteckt, welches Lagerelement 9 in Fig. 3 als Einzelheit gezeigt ist. Selbstverständlich kann ein solches Lagerelement 9 oder aber kürzere Lagerelement-Teile an mehreren oder allen Scheibenrändern 4 der Glasscheibe 3 aufgebracht sein. Beim Ausführungsbeispiel besteht das die gesamte obere Seite der rechteckförmigen Glasscheibe 3 überziehende Lagerelement 9 aus einem elastischen, hochtemperaturfesten Kunststoff wie z. B. Silikon. Die vorgenannte Selbstklemmung wird dadurch erreicht, wie Fig. 3 zeigt, dass das Lagerelement 9 im wesentlichen U-förmig ausgebildet ist, wobei die freien Schenkel 10 und 11 um den Winkel a gegeneinander geneigt verlaufen und über den unfreien Schenkel 12 miteinander verbunden sind. Hierbei ist der eine Schenkel 11 etwas länger als der gegenüberliegende Schenkel 10, wodurch die Montage des Lagerelementes 9, d. h. das Aufstecken des Lagerelementes 9 auf die Stirnkante der Glasscheibe 3 wesentlich erleichtert wird. Beim Ausführungsbeispiel am kürzeren Schenkel 10 ist angeformt ein nasenartiger Ansatz 13, der sich in unmittelbarer Nähe des Endes des senkrechten Schenkels 8 der Blende 7 befindet und dieses Ende geringfügig überragt, wie Fig. 2 zeigt, sodass ein unbeabsichtigtes Verschieben des Lagerelementes 9 z. B. bei Reinigungsarbeiten im Beispiel nach oben hin, also hinter den unteren Rand der Blende 7 verhindert wird, da dieser nasenartige Ansatz 13 sich am unteren Ende der Blende 7 abzustützen vermag. Wie insbesondere Fig. 2 zeigt, bildet das Lagerelement 9 mit den Schenkeln 10 und 11 beidseitig des Scheibenrandes 4 der Glasscheibe 3 elastische Lager, mit denen sie sich einerseits elastisch auf den Türrahmen 1 abstützt und andererseits ein elastisches Lager für das untere Ende der den Scheibenrand 4 umgreifende Blende 7, 8 bildet, so dass z. B. beim ruckartigen Schließen der Backofentür ein harter, ein Klappergeräusch hervorrufender Kontakt zwischen Scheibenrand 4 und Blende 7 bzw. deren Schenkel 8 mit Sicherheit vermieden wird. Das beschriebene Lagerelement 9 bildet also zumindest im oberen Bereich der Backofentür wirksame elastische Lager für die betreffende Glasscheibe 3 und stellt gleichzeitig einen wirksamen Kantenschutz für die Glasscheibe dar, gerade an den besonders bruchempfindlichen Scheibenkanten. Wie Fig. 1 zeigt, sind an dem metallischen Türrahmen 1 Verbindungs- oder Scharnierteile 14 angeordnet, für die z. B. drehbare Verbindung mit der nicht gezeigten Ofenmuffel des Backofens.

## Patentansprüche

1. Backofentür zum Verschließen der Beschickungsöffnung des Garraumes eines Backofens mit einer äußeren frontseitigen Glasscheibe (2) und mit einer weiteren, dem Garraum unmittelbar zugewandten Glasscheibe (3), welche Glasscheiben (2, 3) an einem im wesentlichen metallischen Türrahmen (1) randseitig, mindestens eine der Glasscheiben (3) von Teilen (7) des Türrahmens (1) randseitig umfassend, auf elastischen Lagerelementen (9) gelagert sind, wobei die weitere Glasscheibe (3) im Bereich des Scheibenrandes (4) zumindest ein im Wesentlichen U-förmig ausgebildetes Lagerelement (9) mit zumindest beidseitig elastische Lager bildenden Schenkeln (10, 11) trägt, **dadurch gekennzeichnet, dass** das zumindest eine Lagerelement den Scheibenrand (4) an gegenüberliegenden Scheibenflächen und an der Scheibenstirnkante mit elastischer Vorspannung (Winkel a) umfasst, wobei das im Wesentlichen U-förmige und von einem Teil (7/8) des Türrahmens (1) umfasste Lagerelement (9) am Ende eines freien Schenkels (10) einen nasenartigen Ansatz (13) besitzt, der sich an einer Begrenzungskante des umfassenden Teils (8) des Türrahmens (1) abzustützen vermag.

2. Backofentür nach Anspruch 1, **dadurch gekennzeichnet, dass** das zumindest eine im Wesentlichen U-förmig ausgebildete Lagerelement (9) an dem von dem Teil (7/8) des Türrahmens (1) umfassten Scheibenrand (4) angeordnet sind.

3. Backofentür nach Anspruch 1 oder 2, **dadurch gekennzeichnet, dass** das zumindest eine im wesentlichen U-förmig ausgebildete Lagerelement (9) formschlüssig verklemmend auf den Scheibenrand aufsteckbar ist.

4. Backofentür nach Anspruch 3, **dadurch gekennzeichnet, dass** das zumindest eine im wesentlichen U-förmig ausgebildete Lagerelement (9) aus einem vorzugsweise hochtemperaturfesten elastischen Kunststoff wie Silikon gebildet ist.

5. Backofentür nach einem der vorhergehenden Ansprüche, **dadurch gekennzeichnet, dass** das zumindest eine im wesentlichen U-förmig ausgebildete Lagerelement (9) zumindest eine gesamte Seite der rechteckförmigen Glasscheibe (3) überzieht.

6. Backofentür nach einem der vorhergehenden Ansprüche, **dadurch gekennzeichnet, dass** das zumindest eine im Wesentlichen U-förmig ausgebildete U-förmige Lagerelement (9) ungleich lange freie Schenkel (10, 11) der U-Form besitzt.

7. Backofentür nach einem der vorhergehenden Ansprüche, **dadurch gekennzeichnet, dass** das zumindest eine im wesentlichen U-förmig ausgebildete Lagerelement (9) am oberen Scheibenrand (4) der weiteren Glasscheibe (3) angeordnet ist und mit dem einen Schenkel (11) oder Lagerelement-Teil sich an dem Türrahmen (1) elastisch abstützt und mit dem gegenüberliegenden Schenkel (10) oder Lagerelement-Teil für eine die Backofentür an die Oberseite abschließende und die genannte weiteren Glasscheibe (3) übergreifende Blende (7/8) ein elastisches Lager darstellt.

## Claims

1. Door of a baking oven for closing the loading opening of the cooking compartment of a baking oven with an external front glass panel (2) and with a further glass panel (3) directly facing the cooking compartment, which glass panels (2, 3) are supported on elastic support elements (9) at the edge of a substantially metal door frame (1), at least one of the glass panels (3) being surrounded by parts (7) of the door frame (1), wherein in the region of the panel edge (4) the further glass panel (3) bears at least one substantially U-shaped support element (9) with limbs (10, 11) forming elastic supports at least on both sides, **characterised in that** the at least one support element comprises the panel edge (4) on opposing panel surfaces and on the panel front rim with elastic prestress (angle a), wherein the substantially U-shaped support element (9) surrounded by part (7/8) of the door frame (1) has a lug-type projection (13) at the end of a free limb (10), which may brace against a boundary edge of the surrounding part (8) of the door frame (1).

2. Door of a baking oven according to claim 1, **characterised in that** the at least one substantially U-shaped support element (9) are arranged on the panel edge (4) surrounded by part (7/8) of the door frame (1).

3. Door of a baking oven according to claim 1 or 2, **characterised in that** the at least one substantially U-shaped support element (9) can be attached to the panel edge so as to clamp in a form-fitting manner.

4. Door of a baking oven according to claim 3, **characterised in that** the at least one substantially U-shaped support element (9) is formed from a preferably high temperature-resistant elastic plastic, such as silicon.

5. Door of a baking oven according to one of the preceding claims, **characterised in that** the at least one substantially U-shaped support element (9) covers at least an entire side of the rectangular glass panel (3).

6. Door of a baking oven according to one of the preceding claims, **characterised in that** the at least one substantially U-shaped support element (9) has U-shaped free limbs (10, 11) which are irregular in length.

7. Door of a baking oven according to one of the preceding claims, **characterised in that** the at least one substantially U-shaped support element (9) is arranged at the top panel edge (4) of the further glass panel (3) and braces elastically against the door frame (1) with the one limb (11) or support element part and represents an elastic support with the opposing limb (10) or support element part for a panel (7/8) which completes the door of a baking oven on the top side and overlaps the cited further glass panel (3).

## Revendications

1. Porte de four destinée à fermer l'ouverture de chargement de l'espace de cuisson d'un four, comprenant une vitre en verre (2) extérieure côté frontal et comprenant une vitre supplémentaire en verre (3) dirigée directement vers l'espace de cuisson, lesquelles vitre en verre (2, 3) sont logées sur des éléments de support (9) élastiques, sur un cadre de porte (1) essentiellement métallique, côté bord, au moins une des vitres en verre (3) étant entourée côté bord par des pièces (7) du cadre de porte (1), la vitre supplémentaire en verre (3) portant dans la partie du bord de vitre (4) au moins un élément de support (9) réalisé essentiellement en forme de U muni de branches (10, 11) formant au moins des deux côtés des paliers élastiques, **caractérisée en ce que** l'au moins un élément de support comprend le bord de vitre (4) sur des surfaces de vitre opposées et sur l'arête frontale de vitre avec précontrainte élastique (angle a), l'élément de support (9) essentiellement en forme de U et entouré par une partie (7/8) du cadre de porte (1) possédant à l'extrémité d'une branche (10) libre un embout (13) en forme d'ergot, qui est apte à s'appuyer sur une arête de délimitation de la partie (8) entourant du cadre de porte (1).

2. Porte de four selon la revendication 1, **caractérisée en ce que** l'au moins un élément de support (9) réalisé essentiellement en forme de U est disposé sur le bord de vitre (4) entouré par la pièce (7/8) du cadre de porte (1).

3. Porte de four selon la revendication 1 ou 2, **caractérisée en ce que** l'au moins un élément de support (9) réalisé essentiellement en forme de U peut être emboîté sur le bord de vitre de manière serrée par adhérence de forme.

4. Porte de four selon la revendication 3, **caractérisée en ce que** l'au moins un élément de support (9) réalisé essentiellement en forme de U est formé dans une matière plastique élastique, de préférence résistante à la haute température, comme la silicone.

5. Porte de four selon l'une quelconque des revendications précédentes, **caractérisée en ce que** l'au moins un élément de support (9) réalisé essentiellement en forme de U recouvre au moins un côté entier de la vitre en verre (3) rectangulaire.

6. Porte de four selon l'une quelconque des revendications précédentes, **caractérisée en ce que** l'au moins un élément de palier (9) réalisé essentiellement en forme de U possède des branches (10, 11) libres de longueur inégale de la forme en U.

7. Porte de four selon l'une quelconque des revendications précédentes, **caractérisée en ce que** l'au moins un élément de support (9) réalisé essentiellement en forme de U est disposé sur le bord de vitre (4) supérieur de la vitre supplémentaire en verre (3) et s'appuie de manière élastique sur le cadre de porte (1) avec une branche (11) ou une partie d'élément de support, et, avec la branche opposée (10) ou la partie d'élément de support opposée, représente un palier élastique pour un bandeau (7/8) terminant la porte de four sur le côté supérieur et recouvrant ladite vitre supplémentaire en verre (3).
